# EUROPÄISCHE PATENTSCHRIFT

(11) **EP 3 071 346 B1**
(45) Veröffentlichungstag und Bekanntmachung des Hinweises auf die Patenterteilung: **27.06.2018**
(21) Anmeldenummer: 14830369.6
(22) Anmeldetag: 17.11.2014
(51) Int. Cl.: B21C 23/00, B21C 23/21, B21C 25/02

(54) **STRANGPRESSMASCHINE ZUM KONTINUIERLICHEN HERSTELLEN VON PROFILEN AUS EINEM UMFORMBAREN STRANGPRESSGUT**
EXTRUSION PRESS FOR THE CONTINUOUS MANUFACTURE OF PROFILES OUT OF AN EXTRUDABLE MATERIAL
PRESSE A EXTRUSION POUR LA FABRICATION CONTINUE DE PROFILES A PARTIR D'UN MATERIAU EXTRUDABLE

(30) Priorität: 18.11.2013 AT 507652013
(43) Veröffentlichungstag der Anmeldung: 28.09.2016
(73) Patentinhaber: ASMAG-Holding GmbH, 4645 Grünau im Almtal (AT)
(72) Erfinder: VIELHABER, Johann, A-4645 Grünau im Almtal (AT)
(74) Vertreter: Burger, Hannes
(86) Internationale Anmeldenummer: PCT/AT2014/050274
(87) Internationale Veröffentlichungsnummer: WO 2015/070274

(56) Entgegenhaltungen:
- EP-B1- 0 408 259
- WO-A1-95/07777
- WO-A1-2012/119196
- CN-A- 102 294 377
- GB-A- 2 103 527
- GB-A- 2 386 334
- JP-A- S59 223 113
- JP-A- 2001 340 915
- JP-A- 2010 279 960
- US-A- 4 823 586

## Beschreibung

Die Erfindung betrifft eine Strangpressmaschine zum kontinuierlichen Herstellen von Profilen aus einem umformbaren Strangpressgut, wie diese im Anspruch 1 beschrieben ist.

Die WO 2012/119196 A1, die die Basis für den Oberbegriff des Anspruchs 1 bildet, beschreibt eine gattungsgemäß ausgebildete Strangpressmaschine zur kontinuierlichen Herstellung von Profilen aus einem umformbaren Strangpressgut. Die Strangpressmaschine umfasst ein Grundgestell sowie zumindest ein um eine Antriebsachse drehbares Reibrad, welches mit zumindest einer Umfangsnut versehen ist. Das Reibrad steht mit einer Antriebseinheit in Antriebsverbindung. Weiters umfasst die Strangpressmaschine noch eine Andrückrolle, eine Werkzeughaltevorrichtung mit einer darin abgestützten Werkzeugeinheit, sowie eine Arretiervorrichtung. Die Werkzeughaltevorrichtung ist an einer am Grundgestell angeordneten Schwenkachse gelagert und kann um die Schwenkachse zwischen einer Arbeitsstellung und einer Freigabestellung verschwenkt werden. Die Werkzeughaltevorrichtung ist in Durchtrittsrichtung des herzustellenden Profils gesehen, dem Reibrad nachgeordnet. Mittels der Arretiervorrichtung kann die Werkzeughaltevorrichtung in ihrer Arbeitsstellung bezüglich des Grundgestells arretiert gehalten werden. Zwischen der Werkzeugeinheit und dem Reibrad ist bei der sich in der Arbeitsstellung befindlichen Werkzeughaltevorrichtung ein Spalt ausgebildet.

Aus der EP 0 408 259 B1 ist eine Vorrichtung zum kontinuierlichen Strangpressen bekannt geworden, die ein drehbares Rad mit einer Umfangsnut enthält. In einem um eine Schwenkachse am Grundgestellt gelagerten Werkzeughalter ist in einer gestuft ausgebildeten Aufnahmeöffnung das aus mehreren Werkzeugelementen zusammengesetzte Strangpresswerkzeug eingesetzt. In der geöffneten Stellung des Werkzeughalters ist das Strangpresswerkzeug in bodenseitiger Richtung aus diesem zu entnehmen. Das Abstreifelement ist in einer verschraubten und verklemmten Stellung an den das Strangpresswerkzeug bildenden Werkzeugelementen verschraubt gehalten.

Der vorliegenden Erfindung liegt die Aufgabe zugrunde, eine Strangpressmaschine zu schaffen, bei welcher eine einfache Nachjustierung des zwischen dem Reibrad und der Werkzeugeinheit ausgebildeten Spalts möglich ist.

Diese Aufgabe der Erfindung wird durch die Merkmale des Anspruches 1 gelöst. Die sich aus der Merkmalskombination dieses Anspruchs ergebenden Vorteile liegen darin, dass so eine Strangpressmaschine geschaffen werden kann, bei welcher durch die hebelartige Halterung der Werkzeughaltevorrichtung in Verbindung mit dem keilförmig ausgebildeten Stellelement der Stellvorrichtung auch im laufenden Betrieb eine Verstellung der Spaltweite zwischen der Werkzeugeinheit und dem Reibrad, insbesondere deren Nut, erfolgen kann. Weiters kann durch das Vorsehen der Arretiervorrichtung stets eine gesicherte Anlage der Werkzeughaltevorrichtung am Stellelement und in weiterer Folge die Abstützung am Grundgestell erreicht werden. Dadurch kann auch bei verschleißbedingter Abnützung und der damit verbundenen Vergrößerung der Spaltweite, insbesondere zwischen dem Abstreifelement und dem Reibrad, in gewissen Grenzen rasch eine Nachjustierung auch unter Volllast der Strangpressmaschine erfolgen. Es kann aber damit auch beispielsweise bei einer wärmebedingten Verringerung der Spaltweite diese auf die gewünschte Sollgröße durch entsprechende Verstellung der Stellvorrichtung, insbesondere des Stellelements, erfolgen. Durch die hebelartige Ausbildung und Lagerung der Werkzeughaltevorrichtung können so auch die Haltekräfte in gewissen Grenzen gehalten werden. Da der der Schwenkachse gegenüberliegende Endbereich der Werkzeughaltevorrichtung in etwa gleich weit von der Antriebsachse des Reibrades, jedoch auf der gegenüberliegenden Seite, angeordnet ist, kann mit vertretbaren Haltekräften zur Lagefixierung der Werkzeughaltevorrichtung das Auslangen gefunden werden.

Vorteilhaft ist auch eine Ausbildung nach Anspruch 2 oder 3, da damit ein vollständig starres System verhindert werden kann, jedoch stets eine sichere Anlage und Halterung der Werkzeughaltevorrichtung unter Zwischenschaltung des Stellelementes am Grundgestell erfolgt. Damit kann im geringen Ausmaß eine entsprechende Verschwenkbewegung der Werkzeughaltevorrichtung erfolgen, um so die Verstellung der Spaltweite auch im Betrieb und unter Volllast durchführen zu können.

Dabei erweist sich eine Ausgestaltung nach Anspruch 4 vorteilhaft, da dadurch noch rascher auf eine Änderung des Spalts reagiert werden kann. Dadurch kann ein nahezu vollautomatisierter Betrieb erzielt werden, wodurch die Menge des ansonsten anfallenden Abfalls im Bereich der Strangpressmaschine verringert werden kann.

Nach einer vorteilhaften Weiterbildung gemäß Anspruch 5 wird so eine einheitliche Aufnahmekammer für die Werkzeugeinheit geschaffen. Damit kann die Werkzeugeinheit auf jener Seite der Werkzeughaltevorrichtung eingesetzt werden, welche dem Reibrad zugewendet ist. So können die Abstützung und die Krafteinleitung direkt in die Werkzeughaltevorrichtung erfolgen. Durch die auf die Werkzeugeinheit einwirkenden Produktionskräfte ist so lediglich eine ausreichende Positionierung der Werkzeugeinheit in der Aufnahmekammer sicherzustellen. Damit kann auf zusätzliche Befestigungsmittel verzichtet werden, wodurch in weiterer Folge ein Werkzeugwechsel ebenfalls rasch von statten gehen kann.

Von Vorteil ist aber auch eine Ausbildung nach Anspruch 6, da dadurch ausgehend von der Werkzeugeinheit eine Krafteinleitung in die Werkzeughaltevorrichtung auf eine dazu in etwa rechtwinkelig ausgerichtete Abstützfläche erfolgt. Damit können einfache und kostengünstig herzustellende Positionierflächen ausgebildet werden.

Bei der Ausbildung gemäß Anspruch 7 kann so eine Antriebseinheit geschaffen werden, bei welcher das Reibrad zwischen deren Antriebswellenteilen in einer axialen Klemmstellung zwischen diesen Antriebswellenteilen eingespannt werden kann. Dadurch, dass zumindest einer der Antriebswellenteile relativ bezüglich des Grundgestells axial verstellbar geführt gelagert ist, kann so eine einfachere Zugänglichkeit für die Entnahme des Reibrades aus der gesamten Antriebseinheit geschaffen werden.

Möglich ist dabei auch eine Ausbildung nach Anspruch 8, da dadurch ein exakter zentrierter Planlauf des Reibrades gemeinsam mit den Antriebswellenteilen erzielt werden kann. Darüber hinaus kann so aber auch insbesondere in Verbindung mit den formschlüssigen Kupplungselementen eine noch bessere Kraftübertragung auf das Reibrad erfolgen.

Die Ausgestaltung nach Anspruch 9 ermöglicht eine formschlüssige Übertragung des Antriebsmomentes auf das Reibrad, wodurch gegebenenfalls auf zusätzliche Befestigungsmittel verzichtet werden kann. Damit wird so bei in Eingriff stehenden Kupplungselementen eine einwandfreie Übertragung des Antriebsmomentes erreicht. Stehen die Kupplungselemente nur formschlüssig in Eingriff, kann ohne zusätzliche Hilfswerkzeuge eine Abnahme des Reibrades von einem der Antriebsteile einfach erfolgen.

Vorteilhaft ist die Ausbildung nach Anspruch 10, da dadurch eine einheitliche Antriebseinheit geschaffen werden kann, wobei über den zumindest einen Mitnehmerring unterschiedlich breit ausgebildete Reibräder aufgenommen werden können. Damit kann die Axiallänge der gesamten Baueinheit an unterschiedlichste Anforderungen einfach angepasst werden. Damit kann das Reibrad unter Zwischenschaltung des oder der Mitnehmerringe mit den Antriebswellenteilen in entsprechender Weise verbunden werden. Darüber hinaus kann so aber auch die Lage des Reibrades an die in der Werkzeughaltevorrichtung aufgenommene Werkzeugeinheit und deren Lage angepasst bzw. eingestellt werden.

Von Vorteil ist aber auch eine Ausbildung nach Anspruch 11, da dadurch eine noch gleichmäßigere Übertragung des Antriebsmomentes auf das Reibrad erfolgen kann.

Vorteilhaft ist auch eine Ausbildung nach Anspruch 12, da dadurch eine noch bessere gegenseitige Ausrichtung und Führung der Antriebswellenteile zueinander ermöglicht wird. Darüber hinaus können so aber auch die entsprechenden Klemmkräfte zwischen den beiden Antriebswellenteilen auf das Reibrad übertragen bzw. ausgeübt werden.

Dabei erweist sich eine Ausgestaltung nach Anspruch 13 vorteilhaft, da dadurch eine formschlüssige Verbindung zwischen der Stützachse und dem ersten Antriebswellenteil geschaffen werden kann. Diese Art von formschlüssiger Verbindung ist durch eine einfache Drehbewegung zu lösen und ist in weiterer Folge wiederum diese formschlüssige Verbindung einfach für darauf einwirkende axiale Zug- und Druckkräfte herzustellen.

Nach einer vorteilhaften Weiterbildung gemäß Anspruch 14 wird so eine bessere Axialführung der Stützachse am Grundgestell erzielt. Weiters kann dadurch aber auch eine unabhängige Verstellung der Stützachse relativ bezüglich des zweiten Antriebswellenteils erfolgen und trotzdem eine ausreichende Stütz- und Führungswirkung für die Stützachse erreicht werden.

Von Vorteil ist aber auch eine Ausbildung nach Anspruch 15, da damit eine einfache Distanzierung zumindest eines Antriebswellenteils von dem dazwischen angeordneten Reibrad ermöglicht wird. Durch diese axiale Distanzierung können so auch die formschlüssigen Kupplungselemente außer Eingriff gebracht werden, wodurch die Entnahme des Reibrades erleichtert wird. Darüber hinaus ist so aber auch noch ein werkzeugloser Wechsel des Reibrades möglich.

Schließlich ist aber auch eine Ausbildung, wie im Anspruch 16 beschrieben, möglich, da damit die Entnahme des Reibrades zwischen den beiden Antriebswellenteilen erleichtert werden kann. So wird die Zugänglichkeit noch weiter verbessert und das Hantieren für das Montagepersonal erleichtert. Darüber hinaus wird so auch die Möglichkeit geschaffen, mit externen Hebemitteln das Reibrad von der Antriebseinheit entnehmen zu können.

Zum besseren Verständnis der Erfindung wird diese anhand der nachfolgenden Figuren näher erläutert.

Es zeigen jeweils in stark vereinfachter, schematischer Darstellung:
- Fig. 1: eine Strangpressmaschine in Seitenansicht sowie stilisierter Darstellung;
- Fig. 2: die Strangpressmaschine im Bereich deren Antriebseinheit in einer das Reibrad klemmenden Stellung, in Ansicht geschnitten;
- Fig. 3: die Antriebseinheit nach Fig. 2, in einer Zwischenstellung bei der Öffnungsbewegung zur Freigabe des Reibrades, in Ansicht geschnitten;
- Fig. 4: die Antriebseinheit nach den Fig. 2 und 3, in der Freigabestellung für das Reibrad, in Ansicht geschnitten;
- Fig. 5: eine nicht vom Schutzumfang umfasste erste Werkzeugeinheit für eine Strangpressmaschine, in Seitenansicht geschnitten, sowie stilisierter Darstellung;
- Fig. 6: das Abstreifelement der nicht vom Schutzumfang umfassten Werkzeugeinheit, in Draufsicht geschnitten gemäß den Linien VI-VI in Fig. 5;
- Fig. 7: eine weitere, ebenfalls nicht vom Schutzumfang umfasste Werkzeugeinheit, in Draufsicht geschnitten.

Einführend sei festgehalten, dass in den unterschiedlich beschriebenen Ausführungsformen gleiche Teile mit gleichen Bezugszeichen bzw. gleichen Bauteilbezeichnungen versehen werden, wobei die in der gesamten Beschreibung enthaltenen Offenbarungen sinngemäß auf gleiche Teile mit gleichen Bezugszeichen bzw. gleichen Bauteilbezeichnungen übertragen werden können. Auch sind die in der Beschreibung gewählten Lageangaben, wie z.B. oben, unten, seitlich usw. auf die unmittelbar beschriebene sowie dargestellte Figur bezogen und sind diese Lageangaben bei einer Lageänderung sinngemäß auf die neue Lage zu übertragen.

In der Fig. 1 ist eine Strangpressmaschine 1 in stark stilisierter Darstellungsweise gezeigt, welche zum Herstellen von Profilen 2 ausgehend aus einem umformbaren Strangpressgut 3 dient.

Diese hier gezeigte Strangpressmaschine 1 stellt eine Sonderform von Strangpressmaschinen 1 dar, welche ein kontinuierliche Herstellung ermöglicht. Dabei wird als Strangpressgut 3 beispielsweise ein stetig zugeführter Draht mit einem Durchmesser zwischen 5 und 30 mm der Strangpressmaschine 1 zugeführt und dort über ein angetriebenes Reibrad 4 je nach umzuformendem Werkstoff auf bis zu 500 °C und darüber erhitzt. Das dann teigige Material wird durch eine unmittelbar nach dem Reibrad 4 angeordnete Matrize gepresst, wobei in diesem Abschnitt der Formgebungsvorgang erfolgt. Dieses kontinuierliche Verfahren wird vornehmlich für Profile 2 kleiner und mittelgroßer Abmessungen verwendet. Dabei können die unterschiedlichsten Werkstoffe, wie beispielsweise Aluminium, Kupfer, Buntmetalle oder deren Legierungen umgeformt werden. Der bei dieser Strangpressmaschine 1 über einen längeren Zeitraum kontinuierlich durchführbare Umformprozess und der Umstand, dass dafür eine einzige, relativ kleine und einfach aufgebaute Strangpressmaschine 1 notwendig ist, ermöglichen eine Kostenreduzierung gegenüber den herkömmlichen Strangpressmaschinen.

Die Strangpressmaschine 1 kann grundsätzlich ein Grundgestellt 5 sowie eine Werkzeughaltevorrichtung 6, welche an einer am Grundgestell 5 gehaltenen Schwenkachse 7 schwenkbar bzw. drehbar gelagert ist, umfassen. Die Schwenkbewegung ist vereinfacht mit einem Doppelpfeil im Bereich der Schwenkachse 7 veranschaulicht. So kann die Werkzeughaltevorrichtung 6 zwischen einer Arbeitsstellung und einer Freigabestellung bedarfsweise verschwenkt werden. Auf die Darstellung von Schwenkantrieben bzw. Verstellmechanismen wurde der besseren Übersichtlichkeit halber verzichtet, wobei erwähnt sei, dass hier alle aus dem Stand der Technik bekannten Vorrichtungen bzw. Elemente eingesetzt werden können. Weiters ist die Werkzeughaltevorrichtung 6 in Durchtrittsrichtung des herzustellenden Profils 2 gesehen, dem Reibrad 4 nachgeordnet. So ist hier die Arbeitsstellung in Volllinien und die Freigabestellung vereinfacht in strichpunktierten Linien angedeutet.

Das Reibrad 4 ist in bekannter Weise um eine Antriebsachse 8 drehbar und steht weiters mit einer nur schematisch angedeuteten Antriebseinheit 9 in Antriebsverbindung. Des Weiteren weist das zumindest eine vorgesehene Reibrad 4 auch noch zumindest eine Umfangsnut auf. Weiters kann dem oder den Reibrädern 4 jeweils zumindest eine Andrückrolle 10 zugeordnet sein, mit welcher bzw. welchen das in die Strangpressmaschine 1 eintretende und umzuformende Strangpressgut 3 in radialer Richtung an das oder die Reibräder 4 angedrückt wird.

Die Strangpressmaschine 1 umfasst weiters auch noch eine Arretiervorrichtung 11, welche beispielsweise ebenfalls schwenkbar am Grundgestell 5 gelagert ist. Die Arretiervorrichtung 11 dient dazu, die Werkzeughaltevorrichtung 6 während deren Arbeitsstellung und dem Betrieb relativ bezüglich des Grundgestells 5, insbesondere dem Reibrad 4, positioniert zu halten. Ein im Bereich der Arretiervorrichtung 11 eingetragener Doppelpfeil stellt schematisch die Verlagerungsmöglichkeit der Arretiervorrichtung 11 dar. In der Fig. 1 ist die Arretierstellung für die Werkzeughaltevorrichtung 6 gezeigt. Auf die Darstellung von deren Lagerung am Grundgestell 5 sowie den dazu notwendigen Verstellmechanismen wurde ebenfalls der besseren Übersichtlichkeit halber verzichtet. So kann beispielsweise die Arretiervorrichtung 11 durch einen in etwa U-förmig ausgebildeten Halterahmen gebildet sein, bei welchem die beiden Haltearme seitlich am Grundgestell 5 schwenkbar gelagert sind. Ein die beiden Haltearme außenseitig verbindender Basisarm umgreift beispielsweise die Werkzeughaltevorrichtung 6 in der Arretierstellung und verhindert ein Wegschwenken der Werkzeughaltevorrichtung 6 aus ihrer Arbeitsstellung. Weiters ist zumeist an der Werkzeughaltevorrichtung 6 zumindest eine hier nur schematisch angedeutete Werkzeugeinheit 12 abgestützt, wobei die Ausbildung der Werkzeugeinheit 12 detaillierter in den nachfolgenden Figuren beschrieben wird.

In bekannter Weise wird bei in Betrieb befindlicher Strangpressmaschine 1 und damit bei in der Arbeitsstellung befindlicher Werkzeughaltevorrichtung 6 zwischen der Werkzeugeinheit 12 und dem Reibrad 4 ein Spalt ausgebildet, um so hier Kollisionen und damit verbundene, mechanische Schäden zu vermeiden.

Da die Spaltweite des Spaltes zwischen dem Reibrad 4 und der Werkzeugeinheit 12 einerseits von der Temperatur der Anlagenteile sowie andererseits von Verschleißerscheinungen der Werkzeugeinheit 12 abhängig ist, ist eine ziemlich exakte und vor allem nachjustierbare Einstellung der Spaltweite des Spaltes ein in der vorliegenden Erfindung für sich unabhängiger Aspekt. So kann die Einhaltung sowie Einstellung der Spaltweite eine für sich unabhängige Aufgabe der Erfindung darstellen und in entsprechender Weise auch unabhängig von den weiteren hier beschriebenen Anlagenteilen sowie Verfahrensschritten eine für sich eigenständige Lösung darstellen.

So ist bei diesem hier gezeigten Ausführungsbeispiel zusätzlich zur Arretiervorrichtung 11 am Grundgestell 5 in einem von der Schwenkachse 7 distanzierten sowie bezüglich der Antriebsachse 8 des Reibrades 4 gegenüberliegenden Endbereich 13 der Werkzeughaltevorrichtung 6 eine eigene Stellvorrichtung 14 angeordnet. Die Stellvorrichtung 14 weist ein relativ bezüglich des Grundgestells 5 dazu verstellbar ausgebildetes Stellelement 15 auf. Das Stellelement 15 weist seinerseits eine dem Endbereich 13 der Werkzeughaltevorrichtung 6 zugewendete Stellfläche 16 sowie eine von der Werkzeughaltevorrichtung 6 abgewendete Führungsfläche 17 auf.

Wie aus der schematischen Darstellung des Stellelements 15 zu ersehen ist, sind die Stellfläche 16 und die Führungsfläche 17 keilförmig zueinander verlaufend ausgerichtet. Die Führungsfläche 17 stützt sich an einem nicht näher bezeichneten, insbesondere als Gleitfläche ausgebildeten Abschnitt des Grundgestells 5 ab. Das Stellelement 15 ist weiters mit einem nicht näher bezeichneten Stellmechanismus verbunden und ist in Richtung eines schematisch eingetragenen Doppelpfeils relativ bezüglich des Grundgestells 5 verstellbar. So verläuft die Führungsfläche 17 in etwa senkrecht, wobei die dazu geneigt verlaufend ausgerichtete Stellfläche 16 von links oben nach rechts unten verläuft, wie dies aus der Seitenansicht der Strangpressmaschine 1 entnommen werden kann.

Die Werkzeughaltevorrichtung 6 weist an ihrem von der Schwenkachse 7 distanzierten Endbereich 13 sowie an einer dem Reibrad 4 zugewendeten ersten Seite eine Stützfläche 18 auf. Bei sich in der Arbeitsstellung der Werkzeughaltevorrichtung 6 befindlicher Position, ist die an der Werkzeughaltevorrichtung 6 angeordnete bzw. ausgebildete Stützfläche 18 an der Stellfläche 16 des Stellelements 15 abgestützt.

Die zuvor beschriebene Arretiervorrichtung 11 weist weiters zumindest eine Druckeinheit 19 mit zumindest einem Druckelement 20 auf. Dabei ist das Druckelement 20 bei in der Arbeitsstellung befindlicher Werkzeughaltevorrichtung 6 ebenfalls an dem von der Schwenkachse 7 distanzierten Endbereich 13 angeordnet, steht jedoch an einer vom Reibrad 4 abgewendeten zweiten Seite mit der Werkzeughaltevorrichtung 6 in Kontakt. Weiters wird mittels der Druckeinheit 19 die Stützfläche 18 der Werkzeughaltevorrichtung 6 an die Stellfläche 16 des Stellelements 15 angedrückt. Dadurch, dass das Stellelement 15 weiters mit seiner Führungsfläche 17 am Grundgestell 5 abgestützt ist, kann bei einer relativen Verlagerung des Stellelements 15 mittels der Stellvorrichtung 14 die Werkzeughaltevorrichtung 6 um seine Schwenkachse 7 aufgrund der keilförmig, insbesondere spitzwinkelig, zueinander verlaufend ausgerichteten Stellfläche 16 und Führungsfläche 17 erfolgen. Da die Werkzeughaltevorrichtung 6 im weitesten Sinne einem Hebel bzw. einer Hebelanordnung entspricht, kann so damit aber auch der zwischen der Werkzeugeinheit 12 und dem Reibrad 4 ausgebildete Spalt in Folge der Verstellung des Stellelements in seiner Spaltweite verändert werden.

Weiters ist im Bereich der Arretiervorrichtung 11 noch vereinfacht dargestellt, dass das Druckelement 20 der Druckeinheit 19 zumindest bereichsweise in einer Druckkammer 21 aufgenommen und dabei mit einem vereinfacht durch Striche angedeuteten und in der Druckkammer 21 befindlichen Druckmedium beaufschlagt ist. Dabei kann das Druckmedium flüssig oder gasförmig sein, wobei sich, insbesondere bei hohen Drücken, eine nahezu inkompressible Flüssigkeit, wie beispielsweise Hydrauliköl, als günstig herausgestellt hat. Das Druckelement 20 kann beispielsweise als doppelt wirkender Kolben einer Zylinder-Kolbenanordnung ausgebildet sein, womit dann bei entsprechender Beaufschlagung das Druckelement 20 gegen die zweite Seite der Werkzeughaltevorrichtung 6 gedrückt ist. Durch dieses Andrücken des Endbereichs 13 mit seiner Stützfläche 18 an das Stellelement 15 wird so aufgrund der Lagerung der Werkzeughaltevorrichtung 6 um die Schwenkachse 7 eine exakt definierte Stellung der in der Werkzeughaltevorrichtung 6 aufgenommenen bzw. angeordneten Werkzeugeinheit 12 relativ bezüglich des Reibrades 4 erzielt. Durch die entsprechende Stellbewegung der Stellvorrichtung 14 mit ihrem keilförmig aufeinander zulaufend ausgerichteten Flächen, nämlich der Stellfläche 16 und der Führungsfläche 17, wird eine entsprechende Verlagerung der Werkzeughaltevorrichtung 6 um die Schwenkachse 7 erzielt.

Erfolgt eine Verstellung des Stellelements 15 der Stellvorrichtung 14, wird nicht nur die relative Lage der Werkzeughaltevorrichtung 6 bezüglich des Grundgestells 5, insbesondere des Reibrades 4, verlagert, sondern es erfolgt auch eine Volumenänderung des in der Druckkammer aufgenommenen Druckmediums, wodurch das Druckelement 20 in seiner relativen Lage bezüglich der Druckeinheit 19 verstellt wird. Um diesen Ausgleich im Drucksystem zu ermöglichen, können Überdruckventile eingesetzt werden, um ein starres System zu vermeiden und die Verstellung des Druckelement 20 zu ermöglichen.

Je nachdem, ob eine relative Verlagerung des Druckelements 20 hin in Richtung auf das Reibrad 4 oder auf die davon entgegengesetzte Richtung erfolgt, kommt es zu einem automatischen Ausgleich des Druckmediums in der Druckkammer 21. Dadurch kann die Werkzeughaltevorrichtung 6 in ihrer relativen Position sowohl hin in Richtung auf das Reibrad 4 als auch in eine davon entgegen gesetzte Richtung verschwenkt werden. Die ständige Halterung und Arretierung der Werkzeughaltevorrichtung 6 in ihrem Endbereich 13 bleibt durch die Arretiervorrichtung 11 unverändert aufrecht erhalten und es erfolgt stets eine satte Anlage der Stützfläche 18 der Werkzeughaltevorrichtung 6 an der Stellfläche 16 des Stellelements 15. Das Stellelement 15 ist, wie bereits zuvor beschrieben, über seine Führungsfläche 17 weiters am Grundgestell 5 bevorzugt gleitend sowie gegebenenfalls geführt abgestützt.

Weiters kann im Bereich des zwischen der Werkzeugeinheit 12 und dem Reibrad 4 ausgebildeten Spalts eine Messvorrichtung 22 angeordnet sein. Diese ist schematisch mit einem Kreis angedeutet. Die Messvorrichtung 22 ermittelt die tatsächliche Spaltweite und kann ihrerseits mit einer Auswerte- und/oder Steuervorrichtung 23 verbunden sein. Der Einfachheit halber ist diese durch ein Rechteck dargestellt. In dieser Auswerte- und/oder Steuervorrichtung 23 kann der ermittelte Wert für die Spaltweite mit einem vorgegebenen Sollwert verglichen werden und anschließend an die Stellvorrichtung 14 ein entsprechendes Steuer- bzw. Stellsignal weitergleitet werden. Dazu ist die Auswerte- und/oder Steuervorrichtung 23 mit der Stellvorrichtung 14 verbunden. Je nach dem Ergebnis des Auswertevorganges kann dann die Stellvorrichtung 14 das Stellelement 15 soweit verlagern, dass die vorbestimmte Spaltweite erreicht wird. Diese Verstellbewegung sowie Nachjustierung kann im laufenden Betrieb unter Volllast erfolgen. Dies hat den Vorteil, dass nicht die Maschine abgestellt werden muss, sondern direkt und sofort eine Spaltweitenänderung durchgeführt werden kann. Das kann mit dem zuvor beschriebenen, als Stellkeil ausgebildeten Stellelement 15 der Stellvorrichtung 14 erfolgen.

Des Weiteren ist hier noch gezeigt, dass in der Werkzeughaltevorrichtung 6 eine Aufnahmekammer 24 ausgebildet bzw. angeordnet ist. Die Umrisse der Aufnahmekammer 24 sind nur vereinfacht dargestellt, wobei in dieser die Werkzeugeinheit 12 aufgenommen ist. Zur Abstützung der Werkzeugeinheit 12 weist die Aufnahmekammer 24 zumindest zwei winkelig, insbesondere rechtwinkelig, zueinander ausgerichtete erste und zweite Positionierflächen 25, 26 auf, an welchen die Werkzeugeinheit 12 abgestützt ist. Bei sich in der Arbeitsstellung befindlicher Werkzeughaltevorrichtung 6 ist bei diesem hier gezeigten Ausführungsbeispiel die erste Positionierfläche 25 auf der vom Reibrad 4 abgewendeten Seite der Werkzeugeinheit 12 angeordnet. Weiters ist gezeigt, dass die Aufnahmekammer 24 in Richtung auf das Reibrad 4 hin geöffnet ausgebildet ist. So kann in der Arbeitsstellung der Werkzeughaltevorrichtung 6 die erste Positionierfläche 25 in etwa vertikal sowie in senkrechter Richtung bezüglich der Durchtrittsrichtung des Profils 2 ausgerichtet sein.

In den Fig. 2 bis 4 ist eine gegebenenfalls für sich eigenständige Ausführungsform der Antriebseinheit 9 der Strangpressmaschine 1 gezeigt, wobei wiederum für gleiche Teile gleiche Bezugszeichen bzw. Bauteilbezeichnungen wie in der vorangegangenen Fig. 1 verwendet werden. Um unnötige Wiederholungen zu vermeiden, wird auf die detaillierte Beschreibung in der vorangegangenen Fig. 1 hingewiesen bzw. Bezug genommen. Dazu sei noch ausdrücklich darauf hingewiesen, dass die nachfolgend beschriebene Antriebseinheit 9 für den Antrieb des Reibrades 4 in Verbindung mit der Strangpressmaschine 1 auch unabhängig von der zuvor beschrieben Spaltverstellung im Bereich der Werkzeughaltevorrichtung 6 eine eigenständige Lösung bzw. Ausführungsform der vorliegenden Erfindung darstellen kann. Eine Kombination mit den Merkmalen der Bauteile betreffend die Spaltverstellung ist jedoch auch noch möglich.

Die hier vereinfacht dargestellte Antriebseinheit 9 kann selbst aus einer Vielzahl unterschiedlichster Baugruppen sowie Bauelementen gebildet sein. Das Antriebsmoment für das Reibrad 4 kann beispielsweise durch einen Antriebsmotor mit einem gegebenenfalls nachgeschalteten Getriebe sowie eine Antriebswelle 27 erfolgen. Über eine Kupplung 28 erfolgt die Weiterleitung des Antriebsmomentes an beidseits des Reibrades 4 angeordnete und an Rahmenteilen des Grundgestells 5 drehbar gelagerten, ersten und zweiten Antriebswellenteilen 29, 30. Dabei ist zumindest einer der Antriebswellenteile 29, 30 in Axialrichtung bezüglich des Grundgestells 5 von einer am Reibrad 4 anliegenden Kontaktstellung in eine vom Reibrad 4 distanzierte Wechselstellung für das Reibrad 4 verstellbar ausgebildet. Beim hier vorliegenden Ausführungsbeispiel ist die hier rechtsseitig angeordnete Baugruppe des Antriebswellenteils 29 und der damit verbundenen Kupplung 28 ortsfest am Grundgestell 5, insbesondere dessen rechten Rahmenteil gelagert. Weiters ist hier noch gezeigt, dass das Reibrad 4 an den beidseits daneben angeordneten Antriebswellenteilen 29, 30 anliegt und zusätzlich noch zwischen diesen beiden Antriebswellenteilen 29, 30 in Axialrichtung geklemmt gehalten ist. Eine Zentrierung bezüglich der gemeinsamen Antriebsachse 8 kann beidseitig zwischen dem Reibrad 4 und den Antriebswellenteilen 29, 30 vorgesehen sein.

Um nicht nur eine ausschließlich auf Reibung basierende Klemmung und damit verbundene Halterung des Reibrades 4 an zumindest einem der Antriebswellenteile 29, 30 zu erzielen, kann das Reibrad 4 mit zumindest einem der Antriebswellenteile 29, 30 in deren daran anliegenden Kontaktstellung über jeweils zusammenwirkende erste und zweite Kupplungselemente 31, 32 einer Kupplungsvorrichtung 33 drehfest gekuppelt sein. Bevorzugt ist die Kupplungsvorrichtung 33 beidseits des Reibrades 4 angeordnet bzw. ausgebildet.

Dabei kann es vorteilhaft sein, wenn an zumindest einem der Antriebswellenteile 29, 30 bevorzugt an beiden der Antriebswellenteile 29, 30 jeweils an der dem Reibrad 4 zugewendeten Seite ein Mitnehmerring 34 vorgesehen ist. Dabei können an zumindest einer dem Reibrad 4 zugewendeten Ringstirnfläche zumindest eines der Mitnehmerringe 34 die ersten Kupplungselemente 31 angeordnet oder ausgebildet sein. Um eine gleichmäßigere Kraftübertragung bzw. Krafteinleitung des Antriebsmomentes in das Reibrad 4 zu erzielen, kann das Reibrad 4 an seinen beiden in Richtung der Antriebsachse 8 voneinander distanzierten Stirnflächen jeweils mehrere in Umfangsrichtung zueinander versetzt angeordnete zweite Kupplungselemente 32 aufweisen.

So können beispielsweise die ersten Kupplungselemente 31 an den Antriebswellenteil 29, 30 bzw. dem Mitnehmerring 34 durch Vorsprünge und/oder Vertiefungen ausgebildet sein. Die zweiten am Reibrad 4 angeordneten bzw. ausgebildeten Kupplungselemente 32 sind in dazu gegengleicher Ausbildung durch Ausnehmungen und/oder Vorsprünge auszubilden.

Damit wird zusätzlich zur axialen Klemmung eine formschlüssige Kupplungsverbindung zwischen dem Reibrad 4 und zumindest einem der Antriebswellenteile 29, 30, bevorzugt jedoch beiden derselben, erzielt.

Weiters ist hier noch zu ersehen, dass die beiden Antriebswellenteile 29, 30 jeweils in deren Zentrum zylinderförmig ausgebildete erste und zweite Aufnahmeöffnung 35, 36 aufweisen. Diese sind bevorzugt fluchtend zueinander ausgerichtet, um so eine gemeinsame Stützachse 37 darin aufnehmen zu können. Dabei kann durch entsprechende Passungswahl eine zusätzliche Abstützwirkung der beiden Antriebswellenteile 29, 30 auch in deren Zentrum erzielt werden. Damit wird aber auch die Eigensteifigkeit der gesamten Antriebseinheit 9 erhöht.

Weiters kann die Stützachse 37 an einem dem ersten Antriebswellenteil 29 zugewendeten Achsenendbereich mit einem Außengewinde 38 versehen sein. Um die Stützachse 37 mit ihrem Achsenendbereich auch noch mit dem ersten Antriebswellenteil 29 formschlüssig kuppeln zu können, kann die erste Aufnahmeöffnung 35 des ersten Antriebswellenteils 29 mit einem Innengewinde 39 versehen sein. So kann die Stützachse 37 zugfest in Axialrichtung mit dem ersten Antriebswellenteil 29 verbunden werden. Dabei sei bemerkt, dass anstelle der Gewindeanordnung, umfassend das Außengewinde 38 sowie das Innengewinde 39, auch andere formschlüssig zugfeste Verbindungsmittel vorgesehen sein können, um die Stützachse 37 zugfest mit dem ersten Antriebswellenteil 29 zu kuppeln bzw. verbinden. Auf eine einfache Lösbarkeit bei in Kupplungseingriff stehenden Kupplungselementen in diesem Bereich ist Bedacht zu nehmen, um den Reibradwechsel rasch und ohne lange Stillstandszeiten durchführen zu können.

Um nach dem außer Eingriff bringen des Achsenendbereichs der Stützachse 37 mit dem ersten Antriebswellenteil 29 kann die Stützachse 37 in der im zweiten Antriebswellenteil 30 ausgebildeten zweiten Aufnahmeöffnung 36 gleitend geführt gelagert sein.

Befindet sich die Stützachse 37 in ihrer mit dem ersten Antriebswellenteil 29 zugfest verbundenen Stellung, kann über entsprechend ausgebildete Zug- und/oder Druckelemente der zweite Antriebswellenteil 30 hin in Richtung auf den ersten Antriebswellenteil 29 verstellt werden, sodass das Reibrad 4 in Axialrichtung zwischen den beiden Antriebswellenteilen 29, 30 geklemmt gehalten ist. Die formschlüssige Kraftübertragung ausgehend von zumindest einem der Antriebswellenteile 29, 30 auf das Reibrad 4 kann durch die zuvor beschriebene Kupplungsvorrichtung 33 und deren ersten und zweiten Kupplungselemente 31, 32 erfolgen.

Wie nun aus der Fig. 3 zu ersehen ist, ist die Stützachse 37 von einer das Reibrad 4 durchsetzenden und mit dem Innengewinde 39 des ersten Antriebswellenteils 29 verschraubten Einsatzstellung in Axialrichtung auf die vom ersten Antriebswellenteil 29 abgewendete Richtung zumindest soweit verstellbar, dass ein dem ersten Antriebswellenteil 29 zugewendetes Achsenende der Stützachse 37 außerhalb des Reibrades 4 angeordnet ist. Ist jedoch anstatt der hier beschriebenen Schraubverbindung mit Innengewinde 39 und Außengewinde 38 eine davon abweichende Kupplungsvorrichtung mit ineinander greifenden Kupplungsmitteln vorgesehen, kann beispielsweise die zuvor beschriebene Drehbewegung entfallen.

Ist nun die Stützachse 37 soweit verstellt, dass diese nicht mehr in das Reibrad 4 hineinragt, ist der zweite Antriebswellenteil 30 gemeinsam mit der darin aufgenommenen Stützachse 37 in Axialrichtung von der am Reibrad 4 anliegenden Kontaktstellung in die vom Reibrad 4 distanzierte Wechselstellung für das Reibrad 4 zu verstellen.

Die zuerst beschriebene Verstellbewegung der Stützachse 37 kann beispielsweise derart durchgeführt werden, dass nach dem Lösen der formschlüssigen Verbindung von dem dem ersten Antriebswellenteil 29 zugewendeten Achsenendbereich an dem diesen gegenüber liegenden Endbereich der Stützachse 37 eine Verstellvorrichtung 40 z.B. mit einer Zylinder-Kolbenanordnung angeordnet ist. Dadurch, dass die Stützachse 37 in Axialrichtung gleitend im zweiten Antriebswellenteil 30 gelagert ist, kann über die Verstellvorrichtung 40 eine Axialverstellung der Stützachse 37 in die in der Fig. 3 dargestellte Position erfolgen. Dazu steht die Verstellvorrichtung 40 mit dem dem ersten Antriebswellenteil 29 abgewendeten Ende der Stützachse 37 in Verbindung. Weiters ist die Verstellvorrichtung 40 auch noch, gegebenenfalls unter Zwischenschaltung von nicht näher bezeichneten Bauteilen, am Grundgestell 5 abgestützt. Bei entsprechender Betätigung der Verstellvorrichtung 40 kann die axiale Verstellung der Stützachse 37 erfolgen.

Ist die in der Fig. 3 dargestellte Zwischenstellung erreicht, wird ein Verbindungshebel 41 bzw. Stellhebel mit dem im Grundgestell 5 in Axialrichtung verstellbar gelagerten zweiten Antriebswellenteil 30 gekuppelt bzw. in Eingriff gebracht. Dadurch kann bei einer weiteren Verstellung der Verstellvorrichtung 40 eine gemeinsame Verstellung sowohl der Stützachse 37 als auch des zweiten Antriebswellenteils 30 relativ bezüglich des Grundgestells 5 auf die hier linke Seite des Grundgestells 5 erfolgen. Diese Stellung ist in der Fig. 4 dargestellt, wobei nun auch zu erkennen ist, dass die anliegende Kontaktstellung des hier zweiten Antriebswellenteils 30 vom Reibrad 4 aufgehoben ist. Bei entsprechender Wahl der Länge der Axialverstellung kann dann das Reibrad 4 vom hier rechtsseitig angeordneten ersten Antriebswellenteil 29 erfolgen.

Die zuvor beschriebenen Mitnehmerringe 34 können beispielsweise dazu dienen, bei Änderung der Axiallänge des Reibrades 4 durch entsprechenden Tausch bzw. Adaptierung der Mitnehmerringe 34 stets eine gleiche Axialdistanz ausbilden zu können.

Der Vorgang bzw. das Verfahren zum Wechseln zumindest eines mit der Antriebseinheit 9 verbundenen und um die Antriebsachse 8 drehbaren Reibrades 4 der Strangpressmaschine 1 kann dabei zumindest folgende Schritte umfassen und auch für sich alleinig eine erfindungsgemäße Lösung darstellen.

Zuerst erfolgt das Lösen der formschlüssigen Verbindung zwischen dem Achsenendbereich der Stützachse 37 und dem am Grundgestell 5 drehbar gelagerten ersten Antriebswellenteil 29 der Antriebseinheit 9. Ist diese formschlüssige Axialverbindung gelöst, wird die Stützachse 37 in dem am Grundgestell 5 drehbar gelagerten zweiten Antriebswellenteil 30 auf die vom ersten Antriebswellenteil 29 abgewendete Richtung verstellt. Dabei wird die Stützachse 37 in eine Zwischenstellung verstellt, in welcher das Reibrad 4 nicht mehr von der Stützachse 37 durchsetzt wird. Somit befindet sich zumindest der Achsenendbereich der Stützachse 37 außerhalb des Querschnitts des Reibrades 4. Anschließend daran erfolgt ein gemeinsames Verstellen des zweiten Antriebswellenteils 30 und der darin geführt gelagerten Stützachse 37 auf die vom ersten Antriebswellenteil 29 abgewendete Richtung. Damit erfolgt das Lösen einer am Reibrad 4 anliegenden Kontaktstellung von zumindest einem der Antriebswellenteile 29 und/oder 30. Im vorliegenden Ausführungsbeispiel, wie dies auch aus der Fig. 4 zu ersehen ist, verbleibt das Reibrad 4 am ersten Antriebswellenteil 29 und kann dann bei entsprechender Freistellung von diesem gelöst, insbesondere entkuppelt und aus der Strangpressmaschine 1 entnommen werden.

Weiters ist es noch vorteilhaft, vor dem Beginn des Reibradwechsels die oberhalb des Reibrades 4 angeordnete Andrückrolle 10 von ihrer mit dem Reibrad 4 zusammenwirkenden Andrückstellung für das umzuformende Strangpressgut 3 in eine vom Reibrad 4 distanzierte Freigabestellung zu verstellen. Damit soll der Zugang zum Reibrad 4 und dessen nachfolgende Entnahme sowie auch das Einsetzen in die Strangpressmaschine 1 erleichtert werden. Bevorzugt wird die Andrückrolle 10 zuerst in vertikaler Richtung auf die vom Reibrad 4 abgewendete Richtung nach oben verstellt. Anschließend daran kann die Andrückrolle 10 noch in Durchtrittsrichtung des umzuformenden Strangpressgutes 3 bzw. des Profils 2 in eine noch weiter vom Reibrad 4 distanzierte Stellung verstellt werden. Des Weiteren soll auch noch vor dem Beginn des Reibradwechsels die Werkzeughaltevorrichtung 6 gegebenenfalls mit der darin aufgenommenen bzw. abgestützten Werkzeugeinheit 12 von ihrer dem Reibrad 4 unmittelbar benachbarten Arbeitsstellung in eine davon distanzierte Freigabestellung verschwenkt werden. Damit wird ein noch leichterer Zugang zum Reibrad 4 ermöglicht und die Tätigkeiten zur Entnahme sowie dem erneuten Einbau erleichtert.

In den Fig. 5 und 6 ist eine mögliche und gegebenenfalls für sich eigenständige Ausführungsform der Werkzeugeinheit 12 gezeigt, wobei wiederum für gleiche Teile gleiche Bezugszeichen bzw. Bauteilbezeichnungen wie in den vorangegangenen Fig. 1 bis 4 verwendet werden. Um unnötige Wiederholungen zu vermeiden, wird auf die detaillierte Beschreibung in den vorangegangenen Fig. 1 bis 4 hingewiesen bzw. Bezug genommen. Die hier nachfolgend detaillierter beschriebene Werkzeugeinheit 12 ist für das Zusammenwirken mit der bereits zuvor beschriebenen Strangpressmaschine 1 ausgebildet, kann aber auch mit dazu unterschiedlich ausgebildeten Werkzeughaltevorrichtung 6 eingesetzt werden. Bevorzugt dient jedoch die Werkzeugeinheit 12 zum Zusammenwirken mit der Werkzeughaltevorrichtung 6 und der damit verbundenen Spaltweitenjustierung bzw. Einstellung.

Die hier dargestellte Werkzeugeinheit 12 ist zur Aufnahme in der zuvor beschriebenen Werkzeughaltevorrichtung 6 ausgebildet und umfasst ihrerseits einen Aufnahmekäfig 42, welcher einen einlaufseitig angeordneten ersten Aufnahmekäfigteil 43 und einen auslaufseitig angeordneten zweiten Aufnahmekäfigteil 44 aufweist. Die beiden Aufnahmekäfigteile 43, 44 können weiters über Verbindungsmittel 45, wie beispielsweise Schrauben oder dergleichen, an einander zugewendeten Stirnflächen 46, 47 aneinander anliegen und miteinander verbunden sein. Im ersten Aufnahmekäfigteil 43 ist ein diesen in Durchtrittsrichtung des Strangpressgutes 3 durchsetzender Aufnahmekanal 48 vorgesehen, in welchem zumindest ein einlaufseitig angeordnetes Werkzeugelement 49 aufgenommen bzw. eingesetzt ist. In dem zumindest einen einlaufseitig angeordneten Werkzeugelement 49 ist für das vom Reibrad 4 abgestreifte und bereits erweichte Strangpressgut 3 ein dieses aufnehmender Expansionskanal 50 ausgebildet.

Zum Umlenken bzw. Abstreifen des durch das Reibrad 4 erweichten Strangpressgutes 3 umfasst die Werkzeugeinheit 12 auch noch in bekannter Weise ein einlaufseitig angeordnetes Abstreifelement 51.

Der dem ersten Aufnahmekäfigteil 43 nachgeordnete zweite Aufnahmekäfigteil 44 weist einen dem ersten Aufnahmekäfigteil 43 zugewendeten und zu diesem hin geöffneten Aufnahmeraum 52 auf. Im Aufnahmeraum 52 ist zumindest eine Matrize 53 aufgenommen. Die Matrize 53 ist in Durchtrittsrichtung des Strangpressgutes 3 dem einlaufseitig angeordneten Werkzeugelement 49 nachgeordnet. Weiters ist die Matrize 53 mit einem Formgebungskanal 54 versehen, welcher zur Formgebung des herzustellenden Profils 2 dient. Der Expansionskanal 50 sowie der Formgebungskanal 54 definieren eine Profilachse 55 für das herzustellende Profil 2. Dafür ist bevorzugt die Profilachse geradlinig sowie in einer horizontalen Ebene verlaufend ausgerichtet.

Der Aufnahmeraum 52 ist auslaufseitig zumindest bereichsweise durch eine Abstützfläche 56 begrenzt. Anschließend an den Aufnahmeraum 52 ist im zweiten Aufnahmekäfigteil 44 eine Durchtrittsöffnung 57 für das aus der Werkzeugeinheit 12 austretende Profil 2 ausgebildet. Weiters ist die Matrize 53 gegebenenfalls unter Zwischenschaltung zumindest eines Distanzelements 58 an der den Aufnahmeraum 52 auslaufseitig begrenzenden Abstützfläche 56 abgestützt.

In der zusammengebauten bzw. zusammengesetzten Stellung der beiden den Aufnahmekäfig 42 bildenden Aufnahmekäfigteile 43, 44 bildet sich dadurch eine zusammengehörige Baueinheit aus, in welcher die Matrize 53, gegebenenfalls das zumindest eine Distanzelement 58, das einlaufseitig angeordnete Werkzeugelement 49 sowie das Abstreifelement 51 darin aufgenommen bzw. daran gehalten sind. So weist der Aufnahmekäfig 42, insbesondere dessen zweiter Aufnahmekäfigteil 44 an seinem auslaufseitigen Ende eine erste Auflagefläche 59 auf, welche bezüglich der Profilachse 55 in einer dazu rechtwinkelig verlaufenden Ebene ausgerichtet ist. Weiters weist der Aufnahmeraum 52 an seiner in der Einsatzstellung befindlichen unteren Seite eine weitere bezüglich der ersten Auflagefläche 59 dazu winkelig, insbesondere rechtwinkelig dazu verlaufende Auflagefläche 60 auf. Dabei erstreckt sich bevorzugt die zweite Auflagefläche 60 sowohl über den ersten Aufnahmekäfigteil 43 als auch den zweiten Aufnahmekäfigteil 44. Damit wird es möglich, zuerst in die beiden Aufnahmekäfigteile 43, 44 die darin aufzunehmenden bzw. anzubringenden Bauteile der Werkzeugeinheit 12 anzuordnen, anschließend die beiden Aufnahmekäfigteile 43, 44 auf einer ebenen Montagefläche aufzustellen und solange gegeneinander zu verschieben, bis dass die beiden Stirnflächen 46, 47 aneinander zur Anlage kommen. Anschließend daran kann mittels der Verbindungsmittel eine gegenseitige Verbindung bzw. Halterung zwischen den beiden Aufnahmekäfigteilen 43, 44 erzielt bzw. ausgebildet werden.

Bei diesem hier gezeigten Ausführungsbeispiel stützt sich das einlaufseitig angeordnete Werkzeugelement 49 direkt an der Matrize 53 und dem hier vorgesehenen Distanzelement 58 an der Abstützfläche 56 des zweiten Aufnahmekäfigteils 44 ab. Dadurch wird es möglich, stets eine gleiche Längserstreckung der Werkzeugeinheit 12 ausgehend von der ersten Auflagefläche 59 in Richtung der Profilachse 55 bis hin zum einlaufseitigen Beginn des Expansionskanal 50 zu erzielen. So kann die Werkzeugeinheit 12 in die zuvor beschriebene Aufnahmekammer 24 der Werkzeughaltevorrichtung 6 eingelegt und dort an den beiden Positionierflächen 25, 26 zur Anlage gebracht werden. Da hier stets die gleiche Längserstreckung der Werkzeugeinheit 12, wie zuvor beschrieben, exakt ausgeführt und eingehalten werden kann, kann in weiterer Folge die Spaltweiteneinstellung durch die Stellvorrichtung 14 über die relative Position bzw. Lage des Stellelements 15 exakt vorbestimmt werden.

Die Matrize 53 sowie gegebenenfalls das Distanzelement 58 können an ihrem Außenumfang bezüglich der Profilachse 55 eine zylindrische Außenform aufweisen. Der im zweiten Aufnahmekäfigteil 44 ausgebildete Aufnahmeraum 52 ist dann mit einer entsprechend dazu gegengleich ausgebildeten Raumform auszubilden. Zur Erzielung einer eindeutigen Ausrichtung des in der Matrize 53 angeordneten Formgebungskanals 54 kann zumindest die Matrize 53, bevorzugt aber auch das Distanzelement 58, in dem im zweiten Aufnahmekäfigteil 44 ausgebildeten Aufnahmeraum 52 in Axialrichtung bzgl. der Profilachse 55 geführt aufgenommen sein. Dies kann beispielsweise über einen vereinfacht dargestellten Zentrierstift 61 erfolgen, welcher in strichlierten Linien angedeutet ist. Dieser ist im auslaufseitigen Endbereich des zweiten Aufnahmekäfigteils 44 angeordnet und erstreckt sich in Richtung auf den ersten Aufnahmekäfigteil 43.

Um auch eine eindeutige Ausrichtung des einlaufseitig angeordneten Werkzeugelements 49 bezüglich dem im ersten Aufnahmekäfigteil 43 ausgebildeten Aufnahmekanal 48 sicherzustellen, können das Werkzeugelement 49 sowie der Aufnahmekanal 48 zueinander in Umfangsrichtung um die Profilachse 55 gesehen, eine formschlüssig zusammenwirkende Umfangsgeometrie aufweisen. Dies könnte beispielsweise durch eine Zylinderform mit seitlichen Abflachungen oder eine mehreckige Querschnittsform erfolgen.

Wie nun besser aus einer Zusammenschau der Fig. 5 und 6 zu ersehen ist, ist sowohl im einlaufseitig angeordneten Werkzeugelement 49 als auch im ersten Aufnahmekäfigteil 43 eine gemeinsame Aufnahmenut 62 angeordnet bzw. ausgebildet. Die Aufnahmenut 62 ist dabei durch zumindest eine Nutgrundfläche 63, 64 begrenzt. Das Abstreifelement 51 ist in die Aufnahmenut 62 lose eingelegt und an der zumindest einen Nutgrundfläche 63, 64 daran lastabtragend abgestützt.

Wie bekannt, ragt das Abstreifelement 51 in die im Reibrad 4 abgebildete Nut hinein und lenkt das erweichte Strangpressgut 3 von der Nut des Reibrades 4 hin in den Expansionskanal 50 des einlaufseitigen Werkzeugelements 49 um. Dabei unterliegt das Abstreifelement 51 einem hohen Verschleiß und ist öfters auszutauschen bzw. zu wechseln. Durch entsprechende Wahl und Ausrichtung der Nutgrundflächen 63, 64 ist es möglich, das Abstreifelement 51 lose und somit ohne jegliche zusätzliche Haltevorrichtung bzw. Klemmwirkung an der Werkzeugeinheit 12 aufzunehmen. Des Weiteren kann auch noch eine innere Kühlung des Abstreifelements 51 vorgesehen sein, um so die Temperaturbelastung zu minimieren.

So ist bei diesem hier gezeigten Ausführungsbeispiel im einlaufseitig angeordneten Werkzeugelement 49 die erste Nutgrundfläche 63 und im ersten Aufnahmekäfigteil 43 die zweite Nutgrundfläche 64 angeordnet bzw. ausgebildet. Dabei sind die beiden Nutgrundflächen 63, 64 in Richtung auf den auslaufseitig angeordneten zweiten Aufnahmekäfigteil 44 aufeinander zulaufend ausgerichtet bzw. ausgebildet. Am Abstreifelement 51 sind dazu gegengleich ausgerichtete erste und zweite Anlageflächen 65, 66 auszubilden. Aufgrund dieser aufeinander zulaufend ausgerichteten Nutgrundflächen 63, 64 wird das Abstreifelement 51 an diese angedrückt, wodurch eine Art Selbstzentrierung und Halterung auch des sonst lose in der Aufnahmenut 62 eingelegten Abstreifelements 51 erzielt werden kann. Die seitliche Abstützung erfolgt an den Seitenflächen der Aufnahmenut 62.

Weiters kann am Abstreifelement 51 an seinem dem zweiten Aufnahmekäfigteil 44 zugewendeten und zwischen den beiden Anlageflächen 65, 66 ausgebildeten Endabschnitt ein Halteansatz 67 ausgebildet sein. Der Halteansatz 67 kann als vorspringende Nase ausgebildet sein und in eine dazu gegengleich ausgebildete Halteansatzaufnahmeöffnung 68 eingreifen.

In der Fig. 7 ist eine weitere mögliche und gegebenenfalls für sich eigenständige Ausführungsform der Werkzeugeinheit 12 gezeigt, wobei wiederum für gleiche Teile gleiche Bezugszeichen bzw. Bauteilbezeichnungen wie in den vorangegangenen Fig. 1 bis 6 verwendet werden. Um unnötige Wiederholungen zu vermeiden, wird auf die detaillierte Beschreibung in den vorangegangenen Fig. 1 bis 6 hingewiesen bzw. Bezug genommen.

In dem schematisch hier dargestellten Horizontalschnitt ist wiederum der Aufnahmekäfig 42 mit seinen beiden Aufnahmekäfigteilen 43, 44 dargestellt. In dem im zweiten Aufnahmekäfigteil 44 ausgebildeten Aufnahmeraum 52 sind können das Distanzelement 58 sowie die Matrize 53 aufgenommen sein. Eine entsprechende Ausrichtung und Justierung dieser beiden Teile kann analog mittels des Zentrierstifts 61 erfolgen, wie dies bereits zuvor beschrieben worden ist.

Im Gegensatz zu der zuvor beschriebenen Ausführungsform ist das einlaufseitige Werkzeugelement 49 mit seinem darin angeordneten Expansionskanal 50 mit seiner auslaufseitigen Endfläche am zweiten Aufnahmekäfigteil 44 abgestützt. Weiters ist hier noch dargestellt, dass an den einander zugewendeten Stirnflächen 46, 47 der beiden Aufnahmekäfigteile 43, 44 eine Zentrieranordnung 69 mit zusammenwirkenden Zentrierelementen 70, 71 angeordnet bzw. vorgesehen ist. Damit kann eine noch exaktere gegenseitige Ausrichtung der beiden miteinander zu verbindenden Aufnahmekäfigteile 43, 44 erzielt werden. Darüber hinaus ist hier noch gezeigt, dass das einlaufseitige Werkzeugelement 49 an seinem äußeren Umfang einen über die Außenkontur vorspringenden bzw. vorragenden Vorsprung 72 aufweist. Dabei kann der Vorsprung 72 als umlaufender flanschartiger Fortsatz oder aber auch nur bereichsweise über den Umfang angeordnet bzw. vorgesehen sein.

Bei einer entsprechenden Nachbearbeitung der einlaufseitigen Kontur - die dem Reibrad 4 unmittelbar zugewendet ist - des Werkzeugelements 49 ist die dem Reibrad 4 zugewendete konkav verlaufende Stirnfläche nachzuarbeiten. Damit wird die zuvor beschriebene Gesamtlänge der Werkzeugeinheit 12 verkürzt. Um einen entsprechenden Längenausgleich zu erhalten ist bei diesem hier gezeigten Ausführungsbeispiel eine dem Reibrad 4 zugewendete Vorsprungstirnfläche 73 ebenfalls um einen entsprechenden Betrag nachzuarbeiten. Durch diesen Bearbeitungsvorgang wird die dem Reibrad 4 zugewendete konkave Werkzeugelementfläche mit dem Beginn des Expansionskanals 50 zu dem vorgegebenen Sollmaß der Längserstreckung verlagert. Um den ansonsten zwischen dem Werkzeugelement 49 und der Matrize 53 entstehenden Spalt ausgleichen zu können, ist ein zusätzliches weiteres Distanzelement 58 mit entsprechender Dicke in den Aufnahmeraum 52 einzulegen. Damit ist wiederum eine durchgängige satte Anlage ausgehend vom Werkzeugelement 49, der Matrize 53 sowie dem oder den Distanzelementen 58 an der Abstützfläche 56 des Aufnahmeraums 52 gewährleistet.

Die Ausführungsbeispiele zeigen mögliche Ausführungsvarianten der Strangpressmaschine 1, dessen Werkzeughaltevorrichtung 6 mit darin aufgenommenen und abgestützten Werkzeugeinheit 12 sowie der Antriebseinheit 9 für das Reibrad 4, wobei an dieser Stelle bemerkt sei, dass die Erfindung nicht auf die speziell dargestellten Ausführungsvarianten derselben eingeschränkt ist, sondern vielmehr auch diverse Kombinationen der einzelnen Ausführungsvarianten untereinander möglich sind und diese Variationsmöglichkeit aufgrund der Lehre zum technischen Handeln durch gegenständliche Erfindung im Können des auf diesem technischen Gebiet tätigen Fachmannes liegt.

Weiters können auch Einzelmerkmale oder Merkmalskombinationen aus den gezeigten und beschriebenen unterschiedlichen Ausführungsbeispielen für sich eigenständige, erfinderische oder erfindungsgemäße Lösungen darstellen.

Die den eigenständigen erfinderischen Lösungen zugrundeliegende Aufgabe kann der Beschreibung entnommen werden.

Sämtliche Angaben zu Wertebereichen in gegenständlicher Beschreibung sind so zu verstehen, dass diese beliebige und alle Teilbereiche daraus mitumfassen, z.B. ist die Angabe 1 bis 10 so zu verstehen, dass sämtliche Teilbereiche, ausgehend von der unteren Grenze 1 und der oberen Grenze 10 mit umfasst sind, d.h. sämtliche Teilbereiche beginnen mit einer unteren Grenze von 1 oder größer und enden bei einer oberen Grenze von 10 oder weniger, z.B. 1 bis 1,7, oder 3,2 bis 8,1, oder 5,5 bis 10.

Vor allem können die einzelnen in den Fig. 1; 2, 3, 4; 5, 6; 7 gezeigten Ausführungen den Gegenstand von eigenständigen, erfindungsgemäßen Lösungen bilden. Die diesbezüglichen, erfindungsgemäßen Aufgaben und Lösungen sind den Detailbeschreibungen dieser Figuren zu entnehmen.

Der Ordnung halber sei abschließend darauf hingewiesen, dass zum besseren Verständnis des Aufbaus der Strangpressmaschine 1 diese bzw. deren Bestandteile teilweise unmaßstäblich und/oder vergrößert und/oder verkleinert dargestellt wurden.

**Bezugszeichenaufstellung**

| | | | |
|---|---|---|---|
| 1 | Strangpressmaschine | 31 | erstes Kupplungselement |
| 2 | Profil | 32 | zweites Kupplungselement |
| 3 | Strangpressgut | 33 | Kupplungsvorrichtung |
| 4 | Reibrad | 34 | Mitnehmerring |
| 5 | Grundgestell | 35 | erste Aufnahmeöffnung |
| 6 | Werkzeughaltevorrichtung | 36 | zweite Aufnahmeöffnung |
| 7 | Schwenkachse | 37 | Stützachse |
| 8 | Antriebsachse | 38 | Außengewinde |
| 9 | Antriebseinheit | 39 | Innengewinde |
| 10 | Andrückrolle | 40 | Verstellvorrichtung |
| 11 | Arretiervorrichtung | 41 | Verbindungshebell |
| 12 | Werkzeugeinheit | 42 | Aufnahmekäfig |
| 13 | Endbereich | 43 | erster Aufnahmekäfigteil |
| 14 | Stellvorrichtung | 44 | zweiter Aufnahmekäfigteil |
| 15 | Stellelement | 45 | Verbindungsmittel |
| 16 | Stellfläche | 46 | Stirnfläche |
| 17 | Führungsfläche | 47 | Stirnfläche |
| 18 | Stützfläche | 48 | Aufnahmekanal |
| 19 | Druckeinheit | 49 | Werkzeugelement |
| 20 | Druckelement | 50 | Expansionskanal |
| 21 | Druckkammer | 51 | Abstreifelement |
| 22 | Messvorrichtung | 52 | Aufnahmeraum |
| 23 | Auswerte- und Steuervorrichtung | 53 | Matrize |
| 24 | Aufnahmekammer | 54 | Formgebungskanal |
| 25 | erste Positionierfläche | 55 | Profilachse |
| 26 | zweite Positionierfläche | 56 | Abstützfläche |
| 27 | Antriebswelle | 57 | Durchtrittsöffnung |
| 28 | Kupplung | 58 | Distanzelement |
| 29 | erster Antriebswellenteil | 59 | Auflagefläche |
| 30 | zweiter Antriebswellenteil | 60 | Auflagefläche |
| 61 | Zentrierstift | | |
| 62 | Aufnahmenut | | |
| 63 | Nutgrundfläche | | |
| 64 | Nutgrundfläche | | |
| 65 | Anlageflächen | | |
| 66 | Anlageflächen | | |
| 67 | Halteansatz | | |
| 68 | Halteansatzaufnahmeöffnung | | |
| 69 | Zentrieranordnung | | |
| 70 | Zentrierelementen | | |
| 71 | Zentrierelementen | | |
| 72 | Vorsprung | | |
| 73 | Vorsprungstirnfläche | | |

## Patentansprüche

1. Strangpressmaschine (1) zum kontinuierlichen Herstellen von Profilen (2) aus einem umformbaren Strangpressgut (3), umfassend
- ein Grundgestell (5),
- zumindest ein um eine Antriebsachse (8) drehbares Reibrad (4), welches mit zumindest einer Umfangsnut versehen ist, und das Reibrad (4) mit einer Antriebseinheit (9) in Antriebsverbindung steht,
- zumindest eine Andrückrolle (10),
- eine Werkzeughaltevorrichtung (6), welche an einer am Grundgestell (5) gehaltenen Schwenkachse (7) gelagert ist und um die Schwenkachse (7) zwischen einer Arbeitsstellung und einer Freigabestellung verschwenkbar ist, wobei die Werkzeughaltevorrichtung (6) in Durchtrittsrichtung des herzustellenden Profils (2) gesehen, dem Reibrad (4) nachgeordnet ist,
- eine Arretiervorrichtung (11), welche in ihrer Arretierstellung die Werkzeughaltevorrichtung (6) in ihrer Arbeitsstellung bezüglich des Grundgestells (5) arretiert hält,
- zumindest eine Werkzeugeinheit (12), welche an der Werkzeughaltevorrichtung (6) abgestützt ist,
- wobei bei in der Arbeitsstellung befindlicher Werkzeughaltevorrichtung (6) zwischen der Werkzeugeinheit (12) und dem Reibrad (4) ein Spalt ausgebildet ist,
**dadurch gekennzeichnet, dass**
- am Grundgestell (5) in einem von der Schwenkachse (7) distanzierten sowie bezüglich der Antriebsachse (8) des Reibrades (4) gegenüberliegenden Endbereich (13) der Werkzeughaltevorrichtung (6) eine Stellvorrichtung (14) angeordnet ist, welche ein relativ bezüglich des Grundgestells (5) verstellbar ausgebildetes Stellelement (15) mit einer dem Endbereich (13) der Werkzeughaltevorrichtung (6) zugewendeten Stellfläche (16) sowie eine von der Werkzeughaltevorrichtung (6) abgewendete Führungsfläche (17) aufweist,
- die Stellfläche (16) und die Führungsfläche (17) keilförmig zueinander verlaufend ausgerichtet sind,
- die Werkzeughaltevorrichtung (6) an ihrem von der Schwenkachse (7) distanzierten Endbereich (13) sowie an einer dem Reibrad (4) zugewendeten ersten Seite eine Stützfläche (18) aufweist, wobei in der Arbeitsstellung der Werkzeughaltevorrichtung (6) die Stützfläche (18) an der Stellfläche (16) des Stellelements (15) abgestützt ist,
- die Arretiervorrichtung (11) zumindest eine Druckeinheit (19) mit zumindest einem Druckelement (20) aufweist, welches Druckelement (20) bei in der Arbeitsstellung befindlicher Werkzeughaltevorrichtung (6) ebenfalls an dem von der Schwenkachse (7) distanzierten Endbereich (13) angeordnet ist, jedoch an einer vom Reibrad (4) abgewendeten zweiten Seite mit der Werkzeughaltevorrichtung (6) in Kontakt steht, und mittels der Druckeinheit (19) die Stützfläche (18) der Werkzeughaltevorrichtung (6) an die Stellfläche (16) des Stellelements (15) angedrückt ist,
- der zwischen der Werkzeugeinheit (12) und dem Reibrad (4) ausgebildete Spalt durch die Verstellung des Stellelements (15) in seiner Spaltweite veränderbar ist.

2. Strangpressmaschine (1) nach Anspruch 1, **dadurch gekennzeichnet, dass** das Druckelement (20) der Druckeinheit (19) zumindest bereichsweise in einer Druckkammer (21) aufgenommen und mit einem in der Druckkammer (21) befindlichen Druckmedium beaufschlagt ist, mit welchem das Druckelement (20) gegen die zweite Seite der Werkzeughaltevorrichtung (6) gedrückt ist.

3. Strangpressmaschine (1) nach Anspruch 1 oder 2, **dadurch gekennzeichnet, dass** bei Verstellung des Stellelements (15) und der dabei durchgeführten Verschwenkbewegung der Werkzeughaltevorrichtung (6) um die Schwenkachse (7), das Druckelement (20) durch eine Volumenänderung des Druckmediums in der Druckkammer (21) in seiner relativen Lage bezüglich der Druckeinheit (19) verstellbar ist.

4. Strangpressmaschine (1) nach einem der Ansprüche 1 bis 3, **dadurch gekennzeichnet, dass** im Bereich des zwischen der Werkzeugeinheit (12) und dem Reibrad (4) ausgebildeten Spalts eine Messvorrichtung (22) angeordnet ist, welche die tatsächliche Spaltweite ermittelt und die Messvorrichtung (22) mit einer Auswerte- und Steuervorrichtung (23) verbunden ist, und die Auswerte- und Steuervorrichtung (23) mit der Stellvorrichtung (14) verbunden ist.

5. Strangpressmaschine (1) nach einem der Ansprüche 1 bis 4, **dadurch gekennzeichnet, dass** in der Werkzeughaltevorrichtung (6) eine Aufnahmekammer (24) ausgebildet ist, in welcher die Werkzeugeinheit (12) aufgenommen ist und diese an zumindest zwei winkelig, insbesondere rechtwinkelig, zueinander ausgerichteten ersten und zweiten Positionierflächen (25, 26) abgestützt ist, wobei in der Arbeitsstellung der Werkzeughaltevorrichtung (6) die erste Positionierfläche (25) auf der vom Reibrad (4) abgewendeten Seite der Werkzeugeinheit (12) angeordnet ist und die Aufnahmekammer (24) in Richtung auf das Reibrad (4) geöffnet ist.

6. Strangpressmaschine (1) nach Anspruch 5, **dadurch gekennzeichnet, dass** in der Arbeitsstellung der Werkzeughaltevorrichtung (6) die erste Positionierfläche (25) in etwa vertikal sowie in senkrechter Richtung bezüglich der Durchtrittsrichtung des herzustellenden Profils (2) ausgerichtet ist.

7. Strangpressmaschine (1) nach einem der Ansprüche 1 bis 6, **dadurch gekennzeichnet, dass** die Antriebseinheit (9) des Reibrades (4) beidseits des Reibrades (4) angeordnete und am Grundgestell (5) drehbar gelagerte erste und zweite Antriebswellenteile (29, 30) umfasst, von welchen zumindest einer der Antriebswellenteile (29, 30) in Axialrichtung bezüglich des Grundgestells (5) von einer am Reibrad (4) anliegenden Kontaktstellung in eine vom Reibrad (4) distanzierte Wechselstellung für das Reibrad (4) verstellbar ist.

8. Strangpressmaschine (1) nach Anspruch 7, **dadurch gekennzeichnet, dass** das Reibrad (4) an den beidseits daneben angeordneten Antriebswellenteilen (29, 30) anliegt und zwischen diesen beiden Antriebswellenteilen (29, 30) in Axialrichtung geklemmt gehalten ist.

9. Strangpressmaschine (1) nach Anspruch 7 oder 8, **dadurch gekennzeichnet, dass** das Reibrad (4) mit zumindest einem der Antriebswellenteile (29, 30) in deren daran anliegenden Kontaktstellung über jeweils zusammenwirkende erste und zweite Kupplungselemente (31, 32) einer Kupplungsvorrichtung (33) drehfest kuppelbar ist.

10. Strangpressmaschine (1) nach einem der Ansprüche 7 bis 9, **dadurch gekennzeichnet, dass** an zumindest einem der Antriebswellenteile (29, 30), bevorzugt an beiden der Antriebswellenteile (29, 30), an der dem Reibrad (4) zugewendeten Seite ein Mitnehmerring (34) vorgesehen ist, und an zumindest einer dem Reibrad (4) zugewendeten Ringstirnfläche zumindest eines der Mitnehmerringe (34) die ersten Kupplungselemente (31) angeordnet oder ausgebildet sind.

11. Strangpressmaschine (1) nach einem der Ansprüche 7 bis 10, **dadurch gekennzeichnet, dass** das Reibrad (4) an seinen beiden in Richtung der Antriebsachse (8) voneinander distanzierten Stirnflächen jeweils mehrere in Umfangsrichtung zueinander versetzt angeordnete zweite Kupplungselemente (32) aufweist.

12. Strangpressmaschine (1) nach einem der Ansprüche 7 bis 11, **dadurch gekennzeichnet, dass** die beiden Antriebswellenteile (29, 30) in deren Zentrum jeweils zylinderförmig ausgebildete erste und zweite Aufnahmeöffnungen (35, 36) aufweisen, welche zueinander fluchtend ausgerichtet sind und in welchen eine gemeinsame Stützachse (37) aufgenommen ist.

13. Strangpressmaschine (1) nach Anspruch 12, **dadurch gekennzeichnet, dass** die Stützachse (37) an einem dem ersten Antriebswellenteil (29) zugewendeten Achsenendbereich mit einem Außengewinde (38) versehen ist, welches mit einem in der ersten Aufnahmeöffnung (35) des ersten Antriebswellenteils (29) angeordneten Innengewinde (39) verschraubbar ist.

14. Strangpressmaschine (1) nach Anspruch 12 oder 13, **dadurch gekennzeichnet, dass** die Stützachse (37) in der im zweiten Antriebswellenteil (30) ausgebildeten zweiten Aufnahmeöffnung (36) gleitend geführt gelagert ist.

15. Strangpressmaschine (1) nach einem der Ansprüche 12 bis 14, **dadurch gekennzeichnet, dass** die Stützachse (37) von einer das Reibrad (4) durchsetzenden und mit dem Innengewinde (39) des ersten Antriebswellenteils (29) verschraubten Einsatzstellung in Axialrichtung auf die vom ersten Antriebswellenteil (29) abgewendete Richtung zumindest soweit verstellbar ist, dass ein dem ersten Antriebswellenteil (29) zugewendetes Achsenende außerhalb des Reibrades (4) angeordnet ist.

16. Strangpressmaschine (1) nach einem der Ansprüche 7 bis 15, **dadurch gekennzeichnet, dass** der zweite Antriebswellenteil (30) gemeinsam mit der darin aufgenommen Stützachse (37) in Axialrichtung von der am Reibrad (4) anliegenden Kontaktstellung in die vom Reibrad (4) distanzierte Wechselstellung für das Reibrad (4) verstellbar ist.

## Claims

1. An extrusion press (1) for continuous production of profiles (2) from an extrudable material (3), comprising
- a base frame (5),
- at least one friction wheel (4) that can be rotated about a drive axis (8), which is provided at least with one peripheral groove, the friction wheel (4) being in drive connection with a drive unit (9),
- at least one pinch roller (10),
- a tool holding device (6), which is mounted at a swivel axis (7) on the base frame (5) and can be swiveled about the swivel axis (7) between a working position and a release position, wherein the tool holding device (6), as viewed in the passage direction of the profile (2) to be manufactured, is arranged after the friction wheel (4),
- a locking device (11), which in its locking position keeps the tool holding device (6) locked in its working position with respect to the base frame (5),
- at least one tool unit (12), which is supported at the tool holding device (6),
- wherein a gap is formed between the tool unit (12) and the friction wheel (4) in case the tool holding device (6) is present in the working position,
**characterized in that**
- at the base frame (5), a setting device (14) is arranged in an end area (13) of the tool holding device (6) which is distanced from the swivel axis (7) as well as lying opposite with respect to the drive axis (8) of the friction wheel (4), which setting device (14) has a setting element (15) formed to be adjustable with respect to the base frame (5) with a setting surface (16) facing the end area (13) of the tool holding device (6) as well as a guide surface (17) facing away from the tool holding device (6),
- the setting surface (16) and the guide surface (17) are aligned to be wedge-shaped to each other,
- the tool holding device (6) has a support surface (18) at its end area (13) distanced from the swivel axis (7) as well as at a first side facing the friction wheel (4), wherein in the working position of the tool holding device (6), the support surface (18) is supported at the setting surface (16) of the setting element (15),
- the locking device (11) has at least one pressure unit (19) with at least one pressure element (20), which pressure element (20) is arranged also at the end area (13) distanced from the swivel axis (7) when the tool holding device (6) is in working position, but is in contact with the tool holding device (6) at a second side facing away from the friction wheel (4), and the support surface (18) of the tool holding device (6) is pressed against the setting surface (16) of the setting element (15) by means of the pressure unit (19),
- the gap formed between the tool unit (12) and the friction wheel (4) can be changed by adjusting the setting element (15) in its gap width.

2. The extrusion press (1) according to claim 1, **characterized in that** the pressure element (20) of the pressure unit (19) is received at least in certain regions in a pressure chamber (21) and is exposed to the pressure medium present in the pressure chamber (21), with which the pressure element (20) is pressed against the second side of the tool holding device (6).

3. The extrusion press (1) according to claim 1 or 2, **characterized in that** upon adjusting the setting element (15) and the swivel movement of the tool holding device (6) about the swivel axis (7) carried out while doing so, the pressure element (20) can be adjusted through a volume change of the pressure medium in the pressure chamber (21) in its relative position with respect to the pressure unit (19).

4. The extrusion press (1) according to any one of claims 1 to 3, **characterized in that** wherein in the region of the gap formed between the tool unit (12) and the friction wheel (4), a measuring device (22) is arranged which determines the actual gap width, and the measuring device (22) is connected with an evaluation and control device (23), and the evaluation and control device (23) is connected with the setting device (14).

5. The extrusion press (1) according to any one of claims 1 to 4, **characterized in that** a receiving chamber (24) is formed in the tool holding device (6), in which receiving chamber the tool unit (12) is accommodated and the latter is supported at least at two first and second positioning surfaces (25, 26) that are aligned angled, in particular, right angled to each other, wherein in the working position of the tool holding device (6), the first positioning surface (25) is arranged on the side of the tool unit (12) facing away from the friction wheel (4) and the receiving chamber (24) is open in the direction towards the friction wheel (4).

6. The extrusion press (1) according to claim 5, **characterized in that** in the working position of the tool holding device (6), the first positioning surface (25) is aligned approximately vertical as well as in a direction perpendicular with respect to the direction of passage of the profile (2) to be manufactured.

7. The extrusion press (1) according to any one of claims 1 to 6, **characterized in that** the drive unit (9) of the friction wheel (4) comprises first and second drive shaft parts (29, 30) arranged on both sides of the friction wheel (4) and rotatably mounted on the base frame (5), of which at least one of the drive shaft parts (29, 30) can be adjusted in axial direction with respect to the base frame (5) from a contact position resting against the friction wheel (4) to a change position for the friction wheel (4) distanced from the friction wheel (4).

8. The extrusion press (1) according to claim 7, **characterized in that** the friction wheel (4) rests against the drive shaft parts (29, 30) arranged on both sides next thereto and is additionally held clamped in axial direction between these two drive shaft parts (29, 30).

9. The extrusion press (1) according to claim 7 or 8, **characterized in that** the friction wheel (4) can be coupled in a rotationally fixed manner to at least one of the drive shaft parts (29, 30) in their contact position resting against the latter via respective interacting first and second coupling elements (31, 32) of a coupling device (33).

10. The extrusion press (1) according to any one of claims 7 to 9, **characterized in that** a follower ring (34) is provided at least on one of the drive shaft parts (29, 30), preferably on both of the drive shaft parts (29, 30) on the side thereof facing the friction wheel (4), and the first coupling elements (31) are arranged or formed at one of the ring front surfaces of at least one of the follower rings (34) facing the friction wheel (4).

11. The extrusion press (1) according to any one of claims 7 to 10, **characterized in that** the friction wheel (4), on both of its front faces distanced from each other in the direction of the drive axis (8), has in each case a plurality of second coupling elements (32) arranged offset to one another in the peripheral direction.

12. The extrusion press (1) according to any one of claims 7 to 11, **characterized in that** the two drive shaft parts (29, 30) each have cylinder-shaped receiving openings (35, 36) in their centers, which are aligned to each other and in which a common support axis (37) is received.

13. The extrusion press (1) according to claim 12, **characterized in that** the support axis (37) is provided at an axis end area facing the first drive shaft part (29) with an outer thread (38), which can be screwed together with an inner thread (39) arranged in the first receiving opening (35) of the first drive shaft part (29).

14. The extrusion press according to claim 12 or 13, **characterized in that** the support axis (37) is mounted to be slidingly guided in the second receiving opening (36) formed in the second drive shaft part (30).

15. The extrusion press (1) according to any one of claims 12 to 14, **characterized in that** the support axis (37) can be displaced in axial direction to the direction facing away from the first drive shaft part (29) from an operating position penetrating the friction wheel (4) and screwed to the inner thread (39) of the first drive shaft part (29) at least to such an an extent that an axis end facing the first drive part shaft (29) is arranged outside of the friction wheel (4).

16. The extrusion press (1) according to any one of claims 7 to 15, **characterized in that** the second drive shaft part (30) together with the support axis (37) received therein can be adjusted in axial direction from the contact position resting against the friction wheel (4) into the friction wheel's (4) change position distanced from the friction wheel (4).

## Revendications

1. Extrudeuse (1) pour la fabrication en continu de profilés (2) à partir d'une matière à extruder déformable (3), comprenant :
- un châssis de base (5),
- au moins une roue de friction (4) tournant autour d'un axe d'entraînement (8), qui est munie d'au moins une rainure circulaire et la roue de friction (4) est en liaison d'entraînement avec une unité d'entraînement (9),
- au moins un galet presseur (10),
- un dispositif porte-outil (6), qui est logé au niveau d'un axe de pivotement (7) maintenu sur le châssis de base (5) et qui peut être pivoté autour de l'axe de pivotement (7) entre une position de travail et une position de libération, le dispositif porte-outil (6) étant disposé en aval de la roue de friction (4), vu dans le sens de passage du profilé à fabriquer (2),
- un dispositif de blocage (11), qui bloque, dans sa position de blocage, le dispositif porte-outil (6) dans sa position de travail par rapport au châssis de base (5),
- au moins une unité d'outil (12) qui est appuyée contre le dispositif porte-outil (6),
- moyennant quoi, lorsque le dispositif porte-outil (6) se trouve dans la position de travail, entre l'unité d'outil (12) et la roue de friction (4), un interstice est formé,
**caractérisée en ce que**
- sur le châssis de base (5), dans une partie d'extrémité (13) du dispositif porte-outil (6), distante de l'axe de pivotement (7) et en face de l'axe d'entraînement (8) de la roue de friction (4), est disposé un dispositif de réglage (14), qui comprend un élément de réglage (15) conçu de manière réglable par rapport au châssis de base (5), avec une surface de réglage (16) orientée vers la partie d'extrémité (13) du dispositif porte-outil (6) ainsi qu'une surface de guidage (17) opposée au dispositif porte-outil (6),
- la surface de réglage (16) et la surface de guidage (17) sont orientées de façon à s'étendre de manière cunéiforme l'une par rapport à l'autre,
- le dispositif porte-outil (6) comprend, au niveau de sa partie d'extrémité (13) distante de l'axe de pivotement (7), ainsi qu'au niveau d'un premier côté orienté vers la roue de friction (4), une surface d'appui (18), moyennant quoi, dans la position de travail du dispositif porte-outil (6), la surface d'appui (18) est appuyée contre la surface de réglage (16) de l'élément de réglage (15),
- le dispositif de blocage (11) comprend au moins une unité de pression (19) avec au moins un élément de pression (20), cet élément de pression (20) étant également disposé au niveau de la partie d'extrémité (13) distante de l'axe de pivotement (7) lorsque le dispositif porte-outil (6) se trouve dans la position de travail, mais étant en contact, au niveau d'un deuxième côté opposé à la roue de friction (4), avec le dispositif porte-outil (6) et la surface d'appui (18) du dispositif porte-outil (6) étant comprimée contre la surface de réglage (16) de l'élément de réglage (15) au moyen de l'unité de pression (19),
- la largeur de l'interstice formé entre l'unité d'outil (12) et la roue de friction (4) pouvant être modifié par le déplacement de l'élément de réglage (15).

2. Extrudeuse (1) selon la revendication 1, **caractérisée en ce que** l'élément de pression (20) de l'unité de pression (19) est logé au moins partiellement dans une chambre de pression (21) et est alimenté avec un fluide sous pression se trouvant dans la chambre de pression (21), avec lequel l'élément de pression (20) est comprimé contre le deuxième côté du dispositif porte-outil (6).

3. Extrudeuse (1) selon la revendication 1 ou 2, **caractérisée en ce que**, lors du déplacement de l'élément de réglage (15) et du mouvement de pivotement ainsi effectué par le dispositif porte-outil (6) autour de l'axe de pivotement (7), l'élément de pression (20) peut être réglé, en ce qui concerne sa position relative par rapport à l'unité de pression (19), par une modification de volume du fluide sous pression dans la chambre de pression (21) .

4. Extrudeuse (1) selon l'une des revendications 1 à 3, **caractérisée en ce que**, au niveau de l'interstice formé entre l'unité d'outil (12) et la roue de friction (4), est disposée un dispositif de mesure (22), qui détermine la largeur effective de l'interstice et le dispositif de mesure (22) est relié avec un dispositif d'analyse et de commande (23) et le dispositif d'analyse et de commande (23) est relié avec le dispositif de réglage (14).

5. Extrudeuse (1) selon l'une des revendications 1 à 4, **caractérisée en ce que**, dans le dispositif porte-outil (6), est formée une chambre de logement (24), dans laquelle l'unité d'outil (12) est logée et celle-ci est appuyée contre au moins deux première et deuxième surfaces de positionnement (25, 26), disposés avec un angle entre elles, de préférence à angle droit, et orientées l'une vers l'autre, moyennant quoi, dans la position de travail du dispositif porte-outil (6), la première surface de positionnement (25) est disposée sur le côté de l'unité d'outil (12) opposé à la roue de friction (4) et la chambre de logement (24) est ouverte en direction de la roue de friction (4).

6. Extrudeuse (1) selon la revendication 5, **caractérisée en ce que**, dans la position de travail du dispositif porte-outil (6), la première surface de positionnement (25) est orientée de manière approximativement verticale ainsi que dans une direction perpendiculaire par rapport au sens de passage du profilé à fabriquer (2).

7. Extrudeuse (1) selon l'une des revendications 1 à 6, **caractérisée en ce que** l'unité d'entraînement (9) de la roue de friction (4) comprend une première et une deuxième parties d'arbre d'entraînement (29, 30), disposées des deux côtés de la roue de friction (4) et logées de manière rotative au niveau du châssis de base (5), la position d'au moins une des parties d'arbre d'entraînement (29, 30) pouvant être réglée dans la direction axiale par rapport au châssis de base (5) à partir d'une position de contact appuyée contre la roue de friction (4) vers une position mobile pour la roue de friction (4), distante de la roue de friction (4).

8. Extrudeuse (1) selon la revendication 7, **caractérisée en ce que** la roue de friction (4) s'appuie contre les parties d'arbres d'entraînement (29, 30) disposées à proximité des deux côtés et est maintenue serrée dans la direction axiale entre ces deux parties d'arbre d'entraînement (29, 30).

9. Extrudeuse (1) selon la revendication 7 ou 8, **caractérisée en ce que** la roue de friction (4) peut être couplée de manière solidaire en rotation avec au moins une des parties d'arbre d'entraînement (29, 30) dans leur position de contact appuyée contre celle-ci, par l'intermédiaire de premiers et de deuxièmes éléments de couplage (31, 32) d'un dispositif de couplage (33).

10. Extrudeuse (1) selon l'une des revendications 7 à 9, **caractérisée en ce que**, au niveau d'au moins une des parties d'arbre d'entraînement (29, 30), de préférence au niveau des deux parties d'arbre d'entraînement (29, 30), sur le côté orienté vers la roue de friction (4), est prévue une bague d'entraînement (34) et au niveau d'au moins une face frontale, orientée vers la roue de friction (4), d'au moins des bagues d'entraînement (34), sont disposés ou prévus les premiers éléments de couplage (31).

11. Extrudeuse (1) selon l'une des revendications 7 à 10, **caractérisée en ce que** la roue de friction (4) comprend, au niveau de ses deux faces frontales, distantes entre elles dans la direction de l'axe d'entraînement (8), plusieurs deuxièmes éléments de couplage (32) disposés de manière décalée entre eux sur la circonférence.

12. Extrudeuse (1) selon l'une des revendications 7 à 11, **caractérisée en ce que** les deux parties d'arbre d'entraînement (29, 30) comprennent, au niveau de leur centre, des premières et deuxièmes ouvertures de logement (35, 36) de forme cylindrique, qui sont disposées de manière alignée entre elles et dans lesquelles est logé un axe d'appui commun (37).

13. Extrudeuse (1) selon la revendication 12, **caractérisée en ce que** l'axe d'appui (37) est muni, au niveau d'une partie d'extrémité orientée vers la première partie d'arbre d'entraînement (29), d'un filetage externe (38) qui peut être vissé avec un filetage interne (39) disposé dans la première ouverture de logement (35) de la première partie d'arbre d'entraînement (29).

14. Extrudeuse (1) selon la revendication 12 ou 13, **caractérisée en ce que** l'axe d'appui (37) est logé de manière coulissante dans la deuxième ouverture de logement (36) réalisée dans la deuxième partie d'arbre d'entraînement (30).

15. Extrudeuse (1) selon l'une des revendications 12 à 14, **caractérisée en ce que** l'axe d'appui (37) peut être réglé d'une position d'utilisation traversant la roue de friction (4) et vissée avec le filetage interne (39) de la première partie d'arbre d'entraînement (29) dans la direction axiale dans la direction opposée à la première partie d'arbre d'entraînement (29) au moins jusqu'à ce que qu'une extrémité d'axe orientée vers la première partie d'arbre d'entraînement (29) soit disposée à l'extérieur de la roue de friction (4).

16. Extrudeuse (1) selon l'une des revendications 7 à 15, **caractérisée en ce que** la deuxième partie d'arbre d'entraînement (30) peut être réglée en commun avec l'axe d'appui (37) logé dans celle-ci dans la direction axiale de la position de contact appuyée contre la roue de friction (4) vers la position mobile pour la roue de friction (4), distante de la roue de friction (4).
